# EUROPÄISCHE PATENTSCHRIFT

(11) **EP 0 149 053 B1**
(45) Veröffentlichungstag und Bekanntmachung des Hinweises auf die Patenterteilung: **04.10.1989**
(21) Anmeldenummer: 84113853.0
(22) Anmeldetag: 16.11.1984
(51) Int. Cl.: F24F 13/00, F24F 7/013, F24F 3/16, F04D 29/66, F04D 29/42

(54) **Lüftungsvorrichtung für Räume**
Ventilation apparatus for rooms
Dispositif d'aération pour locaux

(30) Priorität: 14.01.1984 DE 8400940 U
(43) Veröffentlichungstag der Anmeldung: 24.07.1985
(73) Patentinhaber: SIEGENIA-FRANK KG, 57074 Siegen (DE)
(72) Erfinder: Kucharczyk, Eckhard, D-5901 Wilnsdorf 2 (DE)

(56) Entgegenhaltungen:
- EP-A- 0 083 704
- DE-A- 1 503 610
- GB-A- 1 486 461
- US-A- 2 061 535

## Beschreibung

Die Erfindung betrifft eine Lüftungsvorrichtung für Räume mit einem in einem quaderförmigen Gehäuse angeordneten Radialgebläse und einer das Gebläserad innerhalb des Gehäuses als Einsatzkörper umfassenden Ummantelungs-Spirale, bei welcher die Ummantelungs-Spirale sowie ein an diese anschließender, tangential und/oder radial verlaufender Luftführungskanal unmittelbar in dem aus schalldämmendem Material, beispielsweise Schaumstoff oder Moosgummi, bestehenden blockartigen Einsatzkörper gebildet ist.

Durch GB-A-1 486 461 ist eine Lüftungsvorrichtung für Räume bekannt, bei der in einem quaderförmigen Gehäuse ein Einsatzkörper aus schalldämmendem Material angeordnet ist, der eine Ummantelungs-Spirale einschließt, welche das Gebläserad des Radialgebläses umfaßt und an die sich unmittelbar sowie etwa tangential und/oder radial ein Luftführungskanal anschließt.

Bei dieser bekannten Lüftungsvorrichtung wird durch den die Ummantelungsspirale enthaltenden Einsatzkörper eine schalldämpfende Wirkung erreicht, ohne daß innerhalb des quaderförmigen Gehäuses selbst lange Strömungswege vorhanden sind.

Darüberhinaus sind auch schon Maßnahmen zur Erzielung einer Strömungsverteilung innerhalb des quaderförmigen Gehäuses getroffen.

Es ist dort nämlich stirnseitig auf den die Ummantelungsspirale einschließenden Einsatzkörper aus schalldämmendem Material zusätzlich ein kastenartiger Gehäuseteil aufgesetzt, der an seinen Wandungsinnenflächen mit schalldämmenden Schichtkörpern belegt ist.

Durch diese Maßnahmen werden nun aber die Strömungswege für die Luft innerhalb des quaderförmigen Gehäuses beträchtlich verlängert und zwar unter Inkaufnahme einer erheblich vergrößerten Bauhöhe für das quaderförmige Gehäuse.

Eine ähnliche Lüftungsvorrichtung gehört durch US-A-2 061 535 zum Stand der Technik. Hier sind der Lufteintritt und der Luftaustritt in Höhenrichtung des Gehäuses mit Abstand übereinander und an voneinander abgewendeten Gehäusewänden angeordnet, so daß sich auch hier eine entsprechend große Bauhöhe ergibt. Darüberhinaus ist der Luftführungskanal vom Gebläse aus zum Luftaustritt hin mäanderförmig gewunden ausgeführt, um einen möglichst langen Luftströmungsweg zu erhalten. Bedingt hierdurch muß daher das Gehäuse der Lüftungsvorrichtung auch eine relativ große Baulänge erhalten. Schließlich ist dort der Einsatzkörper aus schalldämmendem Material von einer Vielzahl übereinanderliegender plattenförmiger Körper gebildet, so daß sich hierdurch ein relativ komplizierter Aufbau der gesamten Lüftungsvorrichtung ergibt.

Ziel der Erfindung ist es, eine günstige Strömungsverteilung der Luft schon innerhalb des quaderförmigen Gehäuses herbeizuführen, so daß die in den zu belüftenden Raum einströmende Luft keine merklichen Zugerscheinungen verursachen kann. Zugleich sollen dabei innerhalb des quaderförmigen Gehäuses lange Strömungsweg vermieden werden, damit das quaderförmige Gehäuse sich mit geringen baulichen Abmessungen benutzen läßt und daher bei seiner Anordnung an der Innenseite von Gebäudewänden nur geringen Einbauraum benötigt.

Erreicht wird dieses Ziel erfindungsgemäß nach dem Kennzeichen des Anspruchs 1, nämlich dadurch, daß der Einsatzkörper im Bereich eines stirnseitig offenen Abschnittes des Luftführungskanals einen Abstand zur benachbarten Gebäudewand aufweist, derart, daß der offenen Abschnitt in eine der Stirnfläche des Einsatzkörpers im Gehäuse vorgelagerte Luftverteilkammer ausmündet, und daß die äußeren Längsseiten des die Ummantelungs-Spirale und den Luftführungskanal enthaltenden Einsatzkörpers wenigstens über den den offenen Abschnitt des Luftführungskanals enthaltenden Längenabschnitt mit Abschrägungen versehen sind, die spitzwinklig zu den benachbarten Gehäuse-Längswänden verlaufen, in denen sich Luftdurchlässe, z. B. in Form einer Gitterlochung, befinden.

Ein anderes, wichtiges Ausbildungsmerkmal der erfindungsgemäßen Lüftungsvorrichtung besteht nach Anspruch 2 darin, daß zwischen jeder Gehäuse-Längswand und der dazu geneigten, benachbarten Längsseite des Einsatzkörpers wenigestens im Bereich der Luftdurchlässe eine Schwenkklappe als Verschluß- und Luftleitorgan vorgesehen ist. Ferner hat es sich dabei als wichtig erwiesen, wenn gemäß Anspruch 3 jede Schwenkklappe an den Gehäuse-Längswänden in der Nähe der Gehäuse-Rückwand gelagert ist und aus einem zwei stumpfwinklig zueinander liegende Schenkel aufweisenden Profil besteht, wobei der Winkelabstand der Schenkel voneinander auf den Winkel zwischen der Stirnfläche und der dazu geneigten Längsseite des die Ummantelungs-Spirale und den Luftführungskanal enthaltenen Einsatzkörpers abgestimmt ist.

Zwecks einfacher Betätigung ist gemäß Anspruch 4 vorgesehen, daß jede Schwenkklappe zwischen ihrer Schließstellung und ihrer Öffnungsstellung durch einen an der Gehäusestirnwand gelagerten Drehknopf oder -knebel über einen Kurbelzapfen verstellbar ist, der in einen am freien Schenkel der Schwenkklappe vorgesehenen Kurvenschlitz eingreift.

Ein einfacher Aufbau der Lüftungsvorrichtung läßt sich nach der Erfindung auch dadurch erreichen, daß gemäß Anspruch 5 die Längsseitenwände und die Stirnwand des quaderförmigen Gehäuses jeweils von Strangpreßprofilen aus Leichtmetall oder Kunststoff gebildet sind, während seine Querwände als Formteile aus Leichtmetall-Druckguß oder Kunststoff-Spritzguß gefertigt sind und die Rückwand ein Abkant-Formteil aus Blech ist.

Dabei ist es vorteilhaft, wenn nach Anspruch 6 die beiden Längsseitenwänden des quaderförmigen Gehäuses aus gleichen, jedoch spiegelbildlich zueinander liegenden Strangpreßprofilen bestehen und die Stirnwand desselben von zwei spiegelbildlich zueinander angeordneten Strangpreßprofilen und einem diese miteinander kuppelnden Zusatz-Strangpreßprofil gebildet ist.

Die einem mit der Außenluft verbindbaren Luftdurchlaß des Gehäuses gegenüberliegende Wand der Unmantelungs-Spirale wird nach dem weiterbildenden Erfindungsmerkmal des Anspruchs 7 von einem plattenartig flachen Einsatzkörper aus schalldämmendem Material, z. B. Schaumkunststoff oder Moosgummi, gebildet, an dessen Innenseite eine Halteplatte aus schallhartem Material anliegt, an welcher der Stator des Radialgebläses befestigt ist. Diese Maßnahme hat den besonderen Vorteil, daß unmittelbar im Arbeitesbereich des Radialgebläses sowohl eine Dämpfung hoher als auch tiefer Schallfrequenzen erreicht wird.

Eine besonders günstige Ausgestaltung der Lüftungsvorrichtung läßt sich nach Anspruch 8 dadurch erzielen, daß der plattenartig flache Einatzkörper nur den tangential an die Ummantelungs-Spirale anschließenden Teil des Luftführungskanals abdeckt, während der radiale Teil desselben auf seiner ganzen Länge Abstand von der gegenüberliegenden Gehäusewand und/oder einer daran befindlichen Schalldämmauflage hat. Es kann hierdurch innerhalb das quaderförmigen Gehäuses in vorteilhafter Weise eine seitwärts gerichtete Strömungverteilung der Luft erreicht werden, die eine weitere Verbesserung des Dämpfungseffektes ergibt.

In vielen Fällen ist es erwünscht oder sogar Bedingung, die von der Lüftungsvorrichtung geförderte Luft vor ihrem Eintritt in das Rauminnere von Staub- und Schadstoffteilchen zu befreien. Zu diesem Zweck hat es sich gemäß Anspruch 9 als besonders empfehlenswert erwiesen, dem blockartigen Einsatzkörper zumindest im radialen Teil des Luftführungskanals einen austauschbaren Filtereinsatz, beispielsweise aus einem vielfach gefaltenen Filterpapier-Schichtkörper, zuzuordnen, wobei sich der Filtereinsatz zumindest über eine Teilhöhe in den blockartigen Einsatzkörper hineinerstreckt, während er mit seiner übrigen Teilhöhe in den freien Abstandsbereich zwischen dem Einsatzkörper und der Gehäusestirnwand hinausragt.

Es kann hierdurch nämlich auf einfache Art und Weise bei relativ geringem Raumbedarf eine große Filterfläche verfügbar gemacht werden, die sich jederzeit auf einfache Art und Weise austauschen läßt.

Weitere Merkmale und Vorteile des Gegenstandes der Neuerung werden nachfolgend an einem in der Zeichnung dargestellten Ausführungsbeispiel erläutert. Hierbei zeigt
Fig. die Lüftungsvorrichtung nach der Erfindung in Ansicht von vorne,
Fig. 2 die Lüftungsvorrichtung nach Fig. 1 in teilweise geschnittener Seitenansicht,
Fig. 3 einen Querschnitt durch die Lüftungsvorrichtung nach Fig. 1 entlang der Linie 111 - 111 und
Fig. 4 einen vergrößerten Teilbereich aus Fig. 3.

In der Zeichnung ist eine Lüftungsvorrichtung für Räume dargestellt, die sich inbesondere zur Anordnung an der Innenseite von Gebäudewänden, beispielsweise in Wohn- und Arbeitsräumen, eignet.

Wie die Fig. 1 bis 3 deutlich erkennen fassen, hat dabei die Lüftungsvorrichtung ein quaderförmiges Gehäuse 1 mit einer Gehäuse-Rückwand 2, zwei Gehäuse-Längswände 3' und 3", zwei Gehäuse-Querwände 4' und 4" sowie eine Gehäuse-Stirnwand 5.

Die Gehäuse-Rückwand 2 ist beispielsweise als Abkant-Formteil aus Blech gefertigt, das zwei Längsflansche 2' und 2" aufweist sowie mit einer, beispielsweise ausgestanzten, kreisförmigen Luftdurchgangsöffnung 2"' (Fig. 2) versehen ist.

Mit der Gehäuse-Rückwand 2 sind an den sich gegenüberliegenden Querkanten die beiden Gehäuse-Querwände 4' und 4", beispielsweise durch Schrauben, lösbar verbunden. Dabei ist es vorteilhaft, die Gehäuse-Querwände 4' und 4" als Formteile aus Leichtmetall-Druckguß oder Kunststoff-Spritzguß zu fertigen und dadurch bei relativ geringer Wandstärke auf einfache Art und Weise mit Versteifungsrippen zu versehen, sowie auch mit Durchbrüchen, Hohlräumen und Kammern zur Aufnahme elektrischer Schalt- und Installationselemente auszustatten, wie dies in Fig. 2 im Zusammenhang mit der Gehäuse-Querwand 4" gezeigt ist.

Die Gehäuse-Rückwand 2 greift mit ihren Querkanten jeweils in falzartige Absätze 4"' der Gehäuse-Querwände 4' und 4" ein, wie dies in Fig. 2 anhand der Gehäuse-Querwand 4" angedeutet ist. Hierdurch wird eine exakte Ausrichtung der Gehäuse-Querwände 4' und 4" relativ zur Gehäuse-Rückwand 2 gewährleistet.

Die Gehäuse-Längswände 3' und 3" werden vorteilhaft aus Leichtmetall- oder Kunststoff-Strangpreßprofilen gefertigt, die wenigstens entlang oder in der Nähe ihrer Längskanten jeweils rückseitig angeformte Profilstege 6' und 6" aufweisen, wie das der Fig. 4 zu entnehmen ist. Dabei ist der Profilsteg 6' so geformt, daß er mit einer hakenartigen Profilnase 7' eine Längsnut 8 begrenzt, die zur Längskante 9 der Gehäuse-Längswände 3' und 3" hin offen ist. In diese Längsnuten 8 der Gehäuse-Längswände 3' und 3" kommen die beiden abgewinkelten Längsflansehe 2' und 2" der Gehäuse-Rückwand 2 zum Eingriff, wie das deutlich aus den Fig. 3 und 4 erkennbar ist.

Eine weitere Profilnase 7" des Profilsteges 6' ist nach der entgegengesetzten Seite gerichtet und so geformt, daß sie mit einem unmittelbar an der Innenseite der Gehäuse-Längswände befindlichen Wulst 10 eine im Querschnitt kreisbogenförmig verlaufende Nut 11 begrenzt (Fig. 4).

Der Profilsteg 6" ist so angeordnet und ausgebildet, daß er zusammen mit einem unmittelbar an der zweiten Längskante 12 der Gehäuse-Längswände 3' und 3" liegenden Wulst eine im Querschnitt kreisbogenförmige Nut 13 begrenzt.

Jede Gehäuse-Längswand 3' und 3" greift mit ihren beiden Querkanten 3"' in falzartige Vertiefungen der Gehäuse-Querwände 4' und 4" ein, die ähnlich den falzartigen Vertiefungen 4"' für die Querkanten der Gehäuse-Rückwand 2 ausgebildet sind.

Die Gehäuse-Stirnwand 5 setzt sich aus mehreren parallel zueinander angeordneten Strangpreßprofilen zusammen, die ebenfalls aus Leichtmetall oder Kunststoff bestehen können. Dabei wird sie mindestens von zwei spiegelbildlich zueinanderliegenden Strangpreßprofilen 5' und 5" gebildet. Beim gezeigten Ausführungsbeispiel sind dabei die beiden Strangpreßprofile 5' und 5" miteinander durch ein zwischengeschaltetes, drittes Strangpreßprofil 5"' gekuppelt, wie das deutlich der Fig. 3 zu entnehmen ist.

Auch die Strangpreßprofile 5', 5" und 5"' bzw. die von diesen gebildete Gehäuse-Stirnwand 5 greifen bzw. greift mit ihnen Querkanten zur Lagensicherung in falzartige Vertiefungen ein, die den falzartigen Vertiefungen 4"' entsprechend ausgebildet sind und am Begrenzungsrand der Gehäuse-Querwände 4' und 4" liegen, wie das aus Fig 1 erkennbar ist.

Die beiden spiegelbildlich zueinanderliegenden Strangpreßprofile 5' und 5" lassen sich jeweils mittels einstückig angeformten und kreisbogenförmig profilierten Kupplungsstegen 14 in die kreisbogenförmig profilierte Längsnuten 13 der Gehäuse-Längswände 3' und 3" einschwenken, wie das deutlich der Fig. 4 entnommen werden kann. Sodann werden sie an den einander zugewendeten Längskanten über miteinander in gegenseitigen Eingriff kommende Anschlagstege 15 und 16 durch das dritte Strangpreßprofil 5"' gekuppelt, und zwar derart, daß die Außenflächen sämtlicher Strangpreßprofile 5', 5" und 5"' der Gehäuse-Stirnwand 5 in gleicher Ebene liegen sowie mit einem Krümmungsradius in die Gehäuse-Längswände 3' und 3" übergehen (Fig. 3).

Die sichere Halteverbindung sowohl der Gehäuse-Längswände 3', 3" als auch sämtlicher Strangpreßprofile 5', 5" und 5"' der Gehäuse- Stirnwand 5 mit den beiden Gehäuse-Querwänden 4' und 4". kann auf einfachste Art und Weise, nämlich durch drehbare Vorreiber 17 bewirkt werden, die nahe den Querkanten des Strangpreßprofils 5"' gelagert sind und sich mit ihren Vorreiberzungen in zugehörige Taschen der Gehäuse-Querwände 4' und 4" unter Erzeugung einer Vorspannung einschwenken lassen.

Die Außenfläche der Gehäuse-Rückwand 2 ist mit einem schwingungsdämpfenden Belag 18, beispielsweise einer dünnen Schicht aus elastischem Schaumkunststoff oder Moosgummi, belegt. Dabei ist dieser Belag in Fluchtlage mit der Luftdurchtrittsöffnung 2"' der Gehäuse-Rückwand 2 mit einem entsprechenden Ausschnitt 18' versehen.

Innerhalb des quaderförmigen Gehäuses der Lüftungsvorrichtung ist zwischen der Gehäuse-Rückwand 2, den beiden Gehäuse-Längswänden 3', 3" sowie der Gehäuse-Stirnwand 5 ein Radialgebläse 19 angeordnet, wie das den Fig 1. und 2 zu entnehmen ist. Dieses Radialgebläse 19 wird von einem Gebläserad 20 und einer dieses umgebenden Ummantelungs-Spirale 21 gebildet, wobei zum Antrieb des Gebläserades 20 ein Elektromotor 22 dient, dessen Stator 23 auf einer Halteplatte 24 sitzt. Die Halteplatte 24 für den Stator 23 des Elektromotors 22 ist dabei so innerhalb des quaderförmigen Gehäuses 1 vorgesehen, daß das Gebläserad 20 in Achsfluchtlage mit der Luftdurchtrittsöffnung 2"' in der Gehäuse-Rückwand 2 gehalten wird.

Die Ummantelungs-Spirale 21 des Radialgebläses 19 ist unmittelbar in einen blockartig gestalteten Einsatzkörper 25 eingeformt, der aus schalldämmendem Material, z. B. Schaumkunststoff oder Moosgummi, besteht. Dieser Einsatzkörper 25 enthält dabei ferner einen etwa tangential an die Ummantelungs-Spirale 21 anschließenden Abschnitt 26 sowie einen wiederum daran anschließenden, radial zur Ummantelungs- Spirale 21 und zum Gebläserad 20 gerichteten Abschnitt 27 eines Luftführungskanals 28 (Fig. 1).

Der der Luftdurchtrittsöffnung 2"' in der Gehäuse-Rückwand 2 gegenüberliegende Öffnungsbereich der Ummantelungs-Spirale 21 sowie der daran anschließende, tangentiale Längenabschnitt 26 des Luftführungskanals 28 wird zur Gehäuse-Stirnwand 5 hin durch die Halteplatte 24 für den Stator 23 des Elektromotors 22 abgeschlossen, welcher das Gebläserad 20 antreibt. Dabei besteht die Halteplatte 24 vorzugsweise aus schallhartem Material, beispielsweise Metallblech, und sitzt auf einem plattenartig flachen Einsatzkörper 29 aus schalldämmendem Material, z. B. Schaumkunststoff oder Moosgummi, wie das deutlich der Fig. 2 zu entnehmen ist. Dabei wird der plattenartig fläche Einsatzkörper 29 durch die Gehäuse-Stirnwand 5 des quaderförmigen Gehäuses 1 abgestützt und die Halteplatte 24 elastisch gegen die benachbarte Stirnfläche des Einsatzkörpers 25 angedrückt, der andererseits auf der Gehäuserückwand 2 ruht.

Der den im wesentlichen radial zur Ummantelungs-Spirale 21 bzw. zum Gebläserad 20 des Radialgebläses 19 gerichteten Abschnitt 27 des Luftführungskanals 28 enthaltende Teilbereich des Einsatzkörpers 25 weist mit seiner von der Gehäuse-Rückwand 2 abgewendeten Stirnfläche einen gewissen Abstand 30' bzw. 30" von der Gehäuse-Stirnwand 5 auf, wie das deutlich der Fig. 3 entnommen werden kann. Wenigstens die von den Strangpreßprofilen 5' und 5" gebildeten Bereiche der Gehäuse-Stirnwand 5 können dabei mit Schichtauflagen 31', 31" aus schalldämpfendem Material, beispielsweise Schaumkunststoff oder Moosgummi belegt sein, während das mittlere Strangpreßprofil 5"' dem Abschnitt 27 des Luftführungskanals 28 in vorteilhafter Weise seine schallharte Oberfläche zuwendet.

Der im wesentlichen radial zur Ummantelungs- Spirale 21 bzw. zum Gebläserad 20 gerichtete Längenabschnitt 27 des Luftführungskanals 28 mündet somit außerhalb des Einbaubereichs des plattenartigen Einsatzkörpers 29 in eine LuftVerteilkammer 32, die zwei nach entgegengesetzten Seiten gerichtete Verteilkanäle 32' und 32" hat, die je zu einer der beiden Gehäuse-Längswände 3' und 3" hinführen, wie das der Fig. 3 ebenfalls zu entnehmen ist. Über den Wirkbereich der Luftverteilkanäle 32', 32" hinweg ist jede Gehäuse-Längswand 3', 3" mit einer Luftdurchtrittsöffnung, beispielsweise in Form einer Gitterlochung 33', 33 versehen, wie das aus den Fig. 2 und 3 hervorgeht. Damit die Gitterlochung 33', 33" eine relativ große Luft-Ausströmfläche bilden können, sind die Längsseiten des die Ummantelungs-Spirale 21 sowie den Luftführungskanal 28 enthaltenden Einsatzkörpers 25 wenigstens über den den radialen Teil 27 des Luftführungskanals 28 aufweisenden Längenabschnitt 34' bzw. 34" mit Abschrägungen 35', 35" versehen, die spitzwinklig zu den benachbarten Gehäuse-Längswänden 3', 3" verlaufen, wie das Fig. 3 erkennen läßt. Hierdurch ist es dann möglich, die Gehäuse-Längswände 3' und 3" auf einem relativ großen Breitenabschnitt mit Gitterlochungen 33', 33" zu versehen und demzufolge eine entsprechend breite Verteilung des durchtretenden Luftstromes zu erhalten.

Zwischen jeder Gehäuse-Längswand 3', 3" und der dazu geneigten, benachbarten Längsseite 35' bzw. 35" des Einsatzkörpers 25 ist im quaderförmigen Gehäuse 1 wenigstens im Bereich der Gitterlochungen 33' und 33" je eine Schwenkklappe 36' bzw. 36" vorgesehen.

Jede der Schwenkklappen 36' und 36" dient einerseits als Verschlußorgan zur Absperrung des Luftdurchtritts durch die Gitterlochung 33' bzw. 33", während sie andererseits in ihrer Öffnungslage als Luftleitorgan wirksam wird.

Die Schwenkklappen 36', 36" sind jeweils an den Gehäuse-Längswänden 3', 3" in der Nähe der Gehäuse-Rückwand 2 gelagert, indem sie nämlich mit einem im Querschnitt kreisbogenförmigen Längsrand-Abschnitt 37 in die kreisbogenförmig profilierte Nut 11 an der Innenseite der Gehäuse-Längswand 3' bzw. 3" eingreift, wie das Fig. 4 zeigt.

Jede Schwenkklappe 36', 36" kann von einem Strangpreßprofil, beispielsweise aus Leichtmetall oder Hartkunststoff, bestehen, und weist zwei stumpfwinklig zueinander liegende Schenkel 38', 39' bzw. 38", 39" auf, deren Winkelabstand voneinander auf den Winkel zwischen der Stirnfläche und der dazu geneigten Längsseite am Einsatzkörper 25 im Bereich der Luftverteilkanäle 32', 32" abgestimmt ist. Auch diese Ausgestaltung der Schwenkklappen 36', 36" ist deutlich aus Fig. 3 ersichtlich.

Die beiden Schwenkklappen 36', 36" lassen sich unabhängig voneinander zwischen ihrer Schließstellung (Fig. 3, rechts) und ihrer Öffnungsstellung (Fig. 3, links) durch je einen an der Gehäusestirnwand 5 gelagerten Drehknopf oder -knebel 40', 40" über einen Kurbelzapfen 41', 41" verstellen. Dabei greift jeder Kurbelzapfen 41' bzw. 41" durch einen kreisbogenförmigen Schlitz 42' bzw. 42" in der Gehäuse-Stirnwand 5 in einen kurvenförmigen Kulissenschlitz 43' bzw. 43" ein, welcher sich am freien Schenkel 38' bzw. 38" der jeweiligen Schwenkklappe 36' bzw. 36" befindet (Fig. 1). Die Länge der Kurbelzapfen 41', 41" ist dabei so bemessen, daß diese über den gesamten Bewegungsbereich der Schwenkklappen 36', 36" hinweg ständig mit dem kurvenförmigen Kulissenschlitz 43' bzw. 43" in Eingriff bleiben.

In manchen Fällen ist es erwünscht oder sogar Bedingung, Lüftungsvorrichtungen für Räume so auszulegen, daß die von außen zugeführte Luft von Staub- und Schadstoffteilchen befreit wird, bevor sie in das Rauminnere gelangt.

Diese Möglichkeit läßt sich auf einfache Art und Weise durch Benutzung eines austauschbaren Filtereinsatzes 44 schaffen, welcher vorzugsweise so ausgebildet und eingebaut wird, wie dies in den Fig. 1 und 3 durch strichpunkierte Linien angedeutet ist.

Der Filtereinsatz 44 ist dabei dem radial zur Ummantelungs-Spirale 21 gerichteten Abschnitt 27 des Luftführungskanals 28 im blockartigen Einsatzkörper 25 zugeordnet. Er hat dabei einen steifenförmig ausgebildeten und vielfach zickzack-förmig gefaltenen Filtermaterial-Schichtkörper 45, beispielsweise aus Papiervlies, der entlang seinen Längskanten an zwei dünnen Trägerplatten 46 und 47, z. B. aus Pappe, befestigt ist. Dabei wird der Filtereinsatz 44 auf einem Teil seiner Höhe von einer Abstufung 48 aufgenommen, die äquidistant zur inneren Begrenzungswand des Luftführungskanal-Abschnitts 27 in den Einsatzkörper 25 eingeformt ist (Fig. 1 und 3). Mit dem übrigen Teil seiner Höhe ragt der Filtereinsatz 44 in den Abstandsbereich 30', 30" frei hinein, welcher zwischen der Gehäuse-Stirnwand 5 und der ihr zugewendeten Fläche des Einsatzkörpers 25 freigelassen ist, wie das die Fig. 3 deutlich macht.

Die Trägerplatte 47 des Filtereinsatzes 44 ist mit einer schlitzartigen Öffnung 49 versehen, durch die der Filtermaterial-Schichtkörper 45 mit dem Luftführungskanal 28 korrespondiert und seine durch Vielfachfaltung gebildeten Filterflächen mit der eintretenden Luft beaufschlagt werden, bevor diese im Abstandsbereich 30', 30" in das Innere des Gehäuses 1 gelangt. Zweckmäßigerweise ist die der Gehäuse-Stirnwand 5 benachbarte Trägerplatte 46 des Filtereinsatzes 44 auf ihrer Gesamtfläche geschlossen ausgebildet, so daß die Luft nur in seitlicher Richtung aus dem Filtereinsatz 44 in das Innere des Gehäuses 1 einströmen kann, bevor sie zu den Luftdurchtrittsöffnungen, z. B. den Gitterlochungen 33', 33", in den Gehäuse-Längswänden 3', 3" gelangt.

Da die die Gehäuse-Stirnwand 5 bildenden Strangpreßprofile 5'und 5" leicht abnehmbar mit den Gehäuse-Längswänden 3' und 3" gekuppelt sind, bereitet es keinerlei Schwierigkeiten, den Filtereinsatz 44 bedarfsabhängig auszuwechseln.

Abschließend sei noch darauf hingewiesen, daß eine Lüftungsvorrichtung der vorstehend ausführlich beschriebenen Bauart selbstverständlich auch als reine Druckdifferenz-Lüftungsvorrichtungen ausgelegt werden kann.

Hierzu ist es lediglich notwendig, im Bereich der Ummantelungs-Spirale 21 des blockartig gestalteten Einsatzkörpers 25 das Gebläserad 20 und den Elektromotor 22 wegzulassen.

Die Benutzung solcher Druckdifferenz-Lüftungsvorrichtungen empfiehlt sich besonders für solche Räume, zu deren Lüftung einerseits Zwangslüftungsvorrichtungen der weiter oben beschriebenen Barart zum Einsatz gelangen, bei denen anderseits aber - z. B. aufgrund hoher Dichtwirkung der eingebauten Fenster und Türen - die Möglichkeit für die Erzielung eines natürlichen Druckausgleichs fehlt. Hier ist es dann geboten, zur Ermöglichung des Druckausgleichs, der Zwangslüftungsvorrichtung eine im übrigen baugleiche Druckdifferenz-Lüftungsvorrichtung zuzuordnen, die dann vorzugsweise an einer anderen Raumwand eingebaut wird als die Zwangslüftungsvorrichtung.

Da bei einer Druckdifferenz-Lüftungsvorrichtung die Halteplatte 24 nicht als Träger für den Stator 23 des Elektromotors 22 und des Gebläserades 20 benötigt wird, kann es zweckmäßig sein, die Relativlage des plattenartig flachen Einsatzkörpers 29 und der Halteplatte 24 innerhalb des Gehäuses 1 umzukehren, so daß bei einer Druckdifferenz-Lüftungsvorrichtung der Einsatzkörper 29 an den Einsatzkörper 25 angrenzt, während die Halteplatte 24 hiervon abgewendet ist.

Obwohl es auch denkbar wäre, die Halteplatte 24 aus schallhartem Material völlig wegzulassen, hat sich gezeigt, daß ein besserer Schalldämmeffekt erzielbar ist, wenn diese Halteplatte 24 - gewissermaßen als Beschwerungsmaterial für den flachen Einsatzkörper 29 - erhalten bleibt.

Die gegenüber der Anordnung nach Fig. 2 umgekehrte Einbaulage von Halteplatte 24 und Einsatzkörper 29 bei Druckdifferenz-Lüftungsvorrichtungen bereitet keinerlei Schwierigkeiten, weil der hierfür notwendige Einbauraum innerhalb des Gehäuses 1 ja in jedem Falle zur Verfügung steht.

Der wesentliche Vorteil der in der Zeichnung dargestellten und vorstehend ausführlich beschriebenen Lüftungsvorrichtung liegt nicht nur darin, daß diese einen montagetechnisch einfachen und damit besonders wartungs- und reparaturfreundlichen Aufbau hat, sondern es ist auch vorteilhaft, daß sie bei baulich kleiner Abmessung einen großen Luftdurchsatz ermöglicht, und dabei auch eine gute Schalldämpfung gewährleistet.

## Patentansprüche

1. Lüftungsvorrichtung für Räume mit einem in einem quaderförmigen Gehäuse (1) angeordneten Radialgebläse (19) und einer das Gebläserad (20) innerhalb des Gehäuses (1) als Einsatzkörper umfassenden Ummantelungs-Spirale (21), bei welcher die Ummantelungs-Spirale (21) sowie ein an diese anschließender, tangential und/oder radial verlaufender Luftführungskanal (28) unmittelbar in dem aus schalldämmendem Material, beispielsweise Schaumkunststoff oder Moosgummi, bestehenden blockartigen Einsatzkörper gebildet ist,
dadurch gekennzeichnet,
daß der Einsatzkörper im Bereich eines stirnseitig offenen Abschnittes (27) des Luftführungskanal (28) einen Abstand (30', 30") zur benachbarten Gehäusewand aufweist, derart daß der offene Abschnitt (27), in eine der Stirnfläche des Einsatzkörpers (25) im Gehäuse (1) vorgelagerte Luftverteilkammer (32) ausmündet,
und daß die äußeren Längsseiten des die Ummantelungs-Spirale und den Luftführungskanal (28) enthaltenden Einsatzkörpers (25) wenigstens über den den offenen Abschnitt (27) des Luftführungskanals (28) enthaltenden Längenabschnitt (34', 34") mit Abschrägungen (35', 35") vesehen sind, die spitzwinklig zu den benachbarten Gehäuse-Längswänden (3', 3"') verlaufen, in denen sich Luftdurchlässe, z. B. in Form einer Gitterlochung (33', 33"), befinden.

2. Lüftungsvorrichtung nach Anspruch 1,
dadurch gekennzeichnet,
daß zwischen jeder Gehäuse-Längswand (3', 3") und der dazu geneigten, benachbarten Längsseite (35', 35") des Einsatzkörpers (25) wenigstens im Bereich der Luftdurchlässe (33', 33") eine Schwenkklappe (36', 36") als Verschluß- und Luftleitorgan vorgesehen ist.

3. Lüftungsvorrichtung nach einem der Ansprüche 1 bis 2,
dadurch gekennzeichnet,
daß jede Schwenkklappe (36', 36") an den Gehäuse-Längswänden (3', 3") in der Nähe der Gehäuse-Rückwand (2) gelagert ist (11, 37) und aus einem zwei stumpfwinklig zueinander liegende Schenkel (38', 39" bzw. 38", 39") aufweisenden Profil besteht, wobei der Winkelabstand der Schenkel (38' und 39' bzw. 38" und 39") voneinander auf den Winkel zwischen der Stirnfläche und der dazu geneigten Längsseite (35' bzw. 35") des die Ummantelungs-Spirale (21) und den Luftführungskanal (28) enthaltenden Einsatzkörpers (25) abgestimmt ist (Fig. 3).

4. Lüftungsvorrichtung nach einem der Ansprüche 1 bis 3,
dadurch gekennzeichnet,
daß jede Schwenkklappe (36' bzw. 36") zwischen ihrer Schließstellung und ihrer Öffnungsstellung durch einen an der Gehäusestirnwand (5) gelagerten Drehknopf oder -knebel (40' bzw. 40") über einen Kurbelzapfen (41' bzw. 41") verstellbar ist, der in einen am freien Schenkel (38' bzw. 38") der Schwenkklappe (36' bzw. 36") vorgesehenen Kurvenschlitz (43' bzw. 43") eingreift.

5. Lüftungsvorrichtung nach einem der Ansprüche 1 bis 4,
dadurch gekennzeichnet,
daß die Längsseitenwände (3', 3") und die Stirnwand (5) des quaderförmigen Gehäuses (1) jeweils von Strangpreßprofilen aus Leichtmetall oder Kunststoff gebildet sind, während seine Querwände (4', 4") als Formteile aus Leichtmetall-Druckguß oder Kunststoff-Spritzguß gefertigt sind und die Rückwand (2) ein Abkant-Formteil aus Blech ist.

6. Lüftungsvorrichtung nach einem der Ansprüche 1 bis 5,
dadurch gekennzeichnet,
daß die beiden Längsseitenwände (3', 3") des quaderförmigen Gehäuses (1) aus gleichen, jedoch spiegelbildlich zueinander liegenden Strangpreßprofilen bestehen und daß die Stirnwand (5) desselben von zwei spiegelbildlich zueinander angeordneten Strangpreßprofilen (5', 5") und einem diese miteinander kuppelnden Zusatz-Strangpreßprofil (5"') gebildet ist.

7. Lüftungsvorrichtung nach einem der Ansprüche 1 bis 6,
dadurch gekennzeichnet,
daß die einem mit der Außenluft verbindbaren Luftdurchlaß (2"') des Gehäuses (1) gegenüberliegende Wand der Ummantelungs-Spirale (21) von einem plattenartig flachen Einsatzkörper (29) aus schalldämmendem Material, z. B. Schaumkunststoff oder Moosgummi, gebildet ist, an dessen Innenseite eine Halteplatte (24) aus schallhartem Material anliegt, an welcher der Stator (23) des Radialgebläses (19) befestigt ist.

8. Lüftungsvorrichtung nach einem der Ansprüche 1 bis 7,
dadurch gekennzeichnet,
daß der plattenartig flache Einsatzkörper (29) nur den tangential an die Ummantelungs-Spirale anschließenden Teil (26) des Luftführungskanals (28) abdeckt, während der radiale Teil (27) desselben auf seiner ganzen Länge Abstand (30') von der gegenüberliegenden Gehäusestirnwand (5) und/oder einer daran befindlichen Schalldämmauflage (31', 31") hat.

9. Lüftungsvorrichtung nach einem der Ansprüche 1 bis 8,
dadurch gekennzeichnet,
daß dem blockartigen Einsatzkörper (25) zumindest im radialen Teil (27) des Luftführungskanals (28) ein austauschbarer Filtereinsatz (44), beispielsweise aus einem vielfach gefaltenen Filterpapier-Schichtkörper, zugeordnet ist, wobei sich der Filtereinsatz (44) zumindest über eine Teilhöhe in den blockartigen Einsatzkörper (25) hineinerstreckt (48), während er mit seiner übrigen Teilhöhe in den freien Abstandsbereich (30', 30") zwischen dem Einsatzkörper (25) und der Gehäusestirnwand (5) hinausragt.

## Claims

1. A room ventilator in which a radial fan (19) is disposed in a parallelipipedic casing (1), a scroll chamber (21) extends as an insert around the fan rotor (20) in the casing (1) and the scroll chamber (21) and a tangential and/or radial passage (28) into which the scroll chamber (21) merges is contrived directly in the block-like insert, the same being made of a sound-damping material such as foam plastic or sponge rubber, characterised in that near an air passage part (27) open on the end face the insert (25) is at such a distance (30', 30") from the adjacent casing wall that the open part (27) extends into an air distribution chamber (32) disposed in the casing (1) before the end face of the insert (25), and the outer long sides of the insert (25) in which the scroll chamber (21) and air passage (28) are contrived have, at least over the longitudinal portion (34', 34") comprising the open part (27) of the air passage (28), bevelled parts (35', 35") extending at an acute angle to the adjacent casing longitudinal walls (3', 3"), the same being formed with air passages, for example, in the form of a grid of apertures (33', 33").

2. A ventilator according to claim 1, characterised in that a pivoted flap (36', 36") effective as closure element and air-guiding element is provided between each casing longitudinal wall (3', 3") and the adjacent long side (35', 35") at an inclination thereto of the insert (25) at least near the air passages (33', 33").

3. A ventilator according to claim 1 and/or 2, characterised in that each flap (36', 36") is mounted (11, 37) on the casing longitudinal walls (3', 3") near the casing back wall (2) and is in the form of a section member having two arms (38', 39' and 38", 39" respectively) disposed at an obtuse angle to one another, the angular distance between the arms (38', 39' and 38", 39" respectively) being adapted to the angle between the end face and the long side (35', 35" respectively) at an inclination thereto of the insert (25) (Fig. 3).

4. A ventilator according to any of claims 1 - 3, characterised in that each flap (36', 36" respectively) is adjustable between its closed position and its open position by a rotatable knob or toggle (40', 40" respectively) mounted on the casing end wall (5) and acting by way of a crank pin (41', 41" respectively) engaging in a camming slot (43', 43" respectively) in the free arm (38', 38" respectively) of the flap (36', 36" respectively).

5. A ventilator according to any of claims 1 - 4, characterised in that the longitudinal side walls (3', 3") and the end wall (5) of the parallelipipedic casing (1) are embodied by extruded light metal or plastics sections whereas the casing transverse walls (4', 4") are light metal diecastings or plastics injection mouldings and the back wall (2) is a member sheet metal pressing.

6. A ventilator according to any of claims 1 - 5, characterised in that the two long side walls (3', 3") of the casing (1) are identical extruded sections disposed in laterally inverted relationship to one another and the casing end wall (5) is embodied by two extruded sections (5', 5") disposed in laterally inverted relationship to one another and by an additional extruded section (5"') interconnecting the last-mentioned extruded sections (5', 5").

7. A ventilator according to any of claims 1 - 6, characterised in that the scroll wall disposed opposite a casing air passage (2"') adapated to be connected to the outside air is embodied by a flat plate-like insert (29) made of a sound-damping material such as foam plastics or sponge rubber and a retaining plate (24) which is made of an acoustically inert material and to which the stator (23) of the radial fan (19) is secured engages the inside of the last-mentioned insert (29).

8. A ventilator according to of claims 1 - 7, characterised in that the plate-like flat insert (29) covers only that part (26) of the air passage (28) which is connected tangentially to the scroll chamber while the radial part (27) of the passage (28) is disposed over its whole length at a distance (30') from the opposite casing end wall (5) and/or a sound-damping covering (31', 31") thereon.

9. A ventilator according to any of claims 1 - 8, characterised in that a replaceable filter insert (44) for instance, in the form of a multiple-folded laminated filter paper element, is associated with the block-like insert (25) at least in the radial part (27) of the air passage (28) and extends over at least some of its height into the insert (25) and over the remainder of its height into the free gap (30, 30") between the insert (25) and the casing end wall (5).

## Revendications

1. Dispositif d'aération et de ventilation de locaux qui comporte un ventilateur radial (19) monté dans un boîtier de forme parallélépipédique (1) et une enveloppe en spirale (21) contenue dans un élément rapporté et entourant la roue de ventilateur (20) du ventilateur radial (19) à l'intérieur du boîtier (1), dispositif d'aération et de ventilation dans le cas duquel l'enveloppe en spirale (21), ainsi qu'un canal de conduite de l'air (28) qui est reliée à cette enveloppe en spirale (21) et qui suit une direction tangentielle et/ou radiale par rapport à celle-ci, sont formés directement dans l'élément rapporté précité, qui se présente sous la forme d'un bloc et qui est fait d'une matière d'amortissement du son, par exemple d'une matière synthétique expansée ou de caoutchouc mousse, le dispositif d'aération et de ventilation de locaux étant caractérisé en ce que l'élément rapporté qui contient l'enveloppe en spirale (21) entourant la roue de ventilateur (20) du ventilateur radial (19) se trouve vers la face antérieure, à une certaine distance d'écartement (30', 30") de la paroi voisine du boîtier de forme parallélépipédique du dispositif d'aération et de ventilation de locaux, de telle sorte que la partie (27) du canal de conduite de l'air (28) s'ouvrant vers la face antérieure débouche dans un chambre de répartition de l'air (32) qui se trouve à l'avant de la face antérieure de l'élément rapporté (25) qui est prévu dans le boîtier parallélépipédique (1) du dispositif d'aération et de ventilation et en ce que les faces longitudinales externes de l'élément rapporté (25) qui contient l'enveloppe en spirale (21) et le canal de conduite de l'air (28) sont, au moins sur la partie (34', 34") de la longueur qui contient la partie (27) du canal de conduite de l'air (28) qui s'ouvre vers la face antérieure, munies de parties en oblique (35', 35") qui suivent une direction à angle aigu par rapport aux parois longitudinales (3', 3") du boîtier dans lesquelles se trouvent des ouvertures de passage d'air, par exemple des ouvertures de passage d'air qui se présentent sous la forme de trous grillagés (33', 33").

2. Dispositif d'aération et de ventilation de locaux suivant la revendication 1, caractérisé en ce qu'entre chacune des parois longitudinales (3', 3") de son boîtier parallélépipédique (1) et la face longitudinale (35', 35") de l'élément rapporté (25) qui est voisine de cette paroi longitudinale (3' ou 3") du boîtier et qui est inclinée en oblique par rapport à celle-ci, au moins dans la zone des ouvertures de passage de l'air (33', 33"), il est prévu un clapet pouvant pivoter (36', 36") destiné à servir tantôt d'organe de fermeture, tantôt d'organe qui permette le passage de l'air.

3. Dispositif d'aération et de ventilation de locaux suivant l'une ou l'autre des revendications 1 et 2, caractérisé en ce que les clapets pouvant pivoter (36', 36") montés chacun dans les parois longitudinales (3', 3") de son boîtier parallélépipédique (1) au voisinage de la paroi postérieure (2) de ce boîtier, et en ce que les clapets pouvant pivoter (36', 36") sont formés chacun d'un élément profilé qui comporte deux ailes (38', 39' et 38", 39" respectivement) se trouvant à angle obtus l'une par rapport à l'autre, la distance d'écartement angulaire qui est comprise de l'une (38', 38") à l'autre (39', 39") des ailes de l'élément profilé ayant été réglée sur la valeur de l'angle qui est compris entre la face antérieure et la face longitudinale (35', 35"), inclinée en oblique par rapport à cette face antérieure, de l'élément rapporté (25) qui contient l'enveloppe en spirale (21) et le canal de conduite de l'air (28) (figure 3).

4. Dispositif d'aération et de ventilation de locaux suivant l'une quelconque des revendications 1 à 3, caractérisé en ce que chacun des clapets pouvant pivoter (36', 36") peut être déplacé, pour passer de la position de fermeture à la position d'ouverture et vice versa, à l'aide d'un bouton à tourner (40', 40") ou d'une manette à tourner, monté sur la paroi antérieure (5) du boîtier parallélépipédique (1) du dispositif d'aération et de ventilation de locaux, à l'intervention d'un bouton de manivelle (41', 41") qui s'engage dans une fente de forme incurvée (43', 43") dont est percée l'aile libre (38', 38") du clapet pouvant pivoter (36', 36").

5. Dispositif d'aération et de ventilation de locaux suivant l'une quelconque des revendications 1 à 4, caractérisé en ce que les parois latérales longitudinales (3', 3") et la paroi antérieure (5) de son boîtier parallélépipédique (1) sont formées chacune d'éléments profilés de métal léger ou de matière synthétique obtenus par extrusion, alors que les parois transversale (4' 4") de ce boîtier sont fabriquées sous la forme d'éléments moulés obtenus par moulage sous pression de métal léger ou par moulage par injection de matière synthétique et que la paroi postérieure (2) de ce même boîtier est prévue sous la forme d'un élément moulé ayant été soumis à une opération de pliage.

6. Dispositif d'aération et de ventilation de locaux suivant l'une quelconque des revendications 1 à 5, caractérisé en ce que les deux parois latérales longitudinales (3', 3") de son boîtier parallélépipédique (1) sont faites d'éléments profilés obtenus par extrusion qui soient identiques l'un à l'autre, mais qui se présentent toutefois comme l'image énantiomorphe l'un de l'autre, et en ce que la paroi antérieure (5) du boîtier parallélépipédique (1) est formée de deux éléments profilés obtenus par extrusion (5', 5") qui se présentent comme l'image énantiomorphe l'un de l'autre et d'un élément profilé complémentaire (3"'), lui aussi obtenu par extrusion, qui relie l'un à l'autre les deux éléments profilés précités (5', 5")

7. Dispositif d'aération et de ventilation suivant l'une quelconque des revendications 1 à 6, caractérisé en ce que la paroi de l'enveloppe en spirale (21) qui est opposée à une ouverture de passage de l'air (2"') du boîtier parallélépipédique (1) pouvant s'ouvrir sur l'air extérieur est formée par un élément rapport plat (29), sous forme de plaque, fait d'une matière d'amortissement du son, par exemple, d'une matière synthétique expansée ou encore de caoutchouc mousse, élément rapporté (29) à la face interne duquel est appliquée une plaque de retenue (24) faite d'une matière ne laissant pas passer le son, plaque de retenue (24) à laquelle est fixé le stator (23) du moteur (22) prévu pour actionner le ventilateur radial (19).

8. Dispositif d'aération et de ventilation de locaux suivant l'une quelconque des revendications 1 à 7, caractérisé en ce que l'élément profilé plat (29), sous forme de plaque, ne couvre que la partie (26) du canal de conduite de l'air (28) rejoignant tangentiellement l'enveloppe en spirale (21), alors que la partie radiale (27) de ce canal de conduite de l'air (28) se trouve sur toute sa longueur à une certaine distance d'écartement (30') de la paroi antérieure opposée (5) du boîtier parallélépipédique (1) du dispositif d'aération et de ventilation et/ou d'une couverture (31', 31") de matière d'amortissement du son prévue sur cette paroi (5) du boîtier.

9. Dispositif d'aération et de ventilation suivant l'une quelconque des revendications 1 à 8, caractérisé en ce qu'il est adjoint à l'élément rapporté sous forme de bloc (25), au moins dans la partie radiale (27) du canal de conduite de l'air (28), une garniture filtrante remplaçable (44), par exemple une garniture filtrante constituée par un élément formé de couches de papier filtre replié de multiples fois, la garniture filtrante (44) s'engageant, au moins sur une partie de sa hauteur, dans l'élément rapporté sous forme de bloc (25), tandis que, sur la partie restante de sa hauteur, elle s'avance dans la zone d'écartement libre (30', 30") comprise entre l'élément rapporté (25) et la paroi antérieure (5) du boîtier de forme parallélépipédique (1) du dispositif d'aération et de ventilation.
